# EUROPÄISCHE PATENTSCHRIFT

(11) **EP 2 956 603 B1**
(45) Veröffentlichungstag und Bekanntmachung des Hinweises auf die Patenterteilung: **07.06.2017**
(21) Anmeldenummer: 14716511.2
(22) Anmeldetag: 22.01.2014
(51) Int. Cl.: E05B 27/00, E05B 47/00

(54) **SCHLOSS-SCHLÜSSEL-SYSTEM**
LOCK-AND-KEY SYSTEM
SYSTEME SERRURE-CLÉ

(30) Priorität: 12.02.2013 DE 102013002721
(43) Veröffentlichungstag der Anmeldung: 23.12.2015
(73) Patentinhaber: Assa Abloy Sicherheitstechnik GmbH, 72458 Albstadt (DE)
(72) Erfinder: MATSCHKE, Steffen, 14167 Berlin (DE)
(74) Vertreter: Meissner, Peter E.
(86) Internationale Anmeldenummer: PCT/DE2014/000040
(87) Internationale Veröffentlichungsnummer: WO 2014/124620

(56) Entgegenhaltungen:
- EP-A1- 0 633 373
- EP-A2- 1 447 499
- DE-U1- 29 708 308
- US-A- 2 022 070
- US-A- 4 905 489

## Beschreibung

Die Erfindung betrifft ein Schloss-Schlüssel-System, bei dem in einem Schließzylindergehäuse ein Zylinderkern drehbar gelagert ist, in dessen Schlüsselkanal ein Flachschlüssel einführbar ist, dessen in Form von Kerben ausgebildete Codierung an der Schlüsselbrust mit Zuhaltungsstiften abtastbar ist und der an seinen Seitenflächen eine Profilierung und/oder zusätzliche Codierung aufweist, die mit einer die Trennebene zwischen Schließzylindergehäuse und Zylinderkern übergreifenden Sperreinrichtung zusammenwirkt, wobei bei passendem Schlüssel die Trennebene zur Drehung des Zylinderkernes und damit Ausführung eines Schließvorganges freigegeben wird.

Aus dem DE 77 21 535 U1 ist ein Zylinderschloss bekannt, bei dem seitlich am Schlüsselschaft vorgesehene, wellenförmige Steuerflächen von einer als Blockiermittel ausgebildeten Wippe abgetastet werden.

Nach der WO 2011/075070 wird eine seitliche Codierung am Schlüsselschaft durch Codestifte abgetastet, die mit einer Sperrleiste zusammenwirken.

Ähnlich in der Funktion ist auch das aus der EP 2 055 870 bzw. US 2 022 070 bekannte Schließsystem.

Aufgabe der Erfindung ist es, die Anzahl der Codiermöglichkeiten zu erhöhen und damit die Sicherheit des Schloss-Schlüssel-Systems zu verbessern.

Gelöst wird diese Aufgabe erfindungsgemäß bei einem Schloss-Schlüssel-System, bei dem in einem Schließzylindergehäuse ein Zylinderkern drehbar gelagert ist, in dessen Schlüsselkanal ein Flachschlüssel einführbar ist, dessen in Form von Kerben ausgebildete Codierung an der Schlüsselbrust mit Zuhaltungsstiften abgetastet wird und der an seinen Seitenflächen eine Profilierung und/oder zusätzliche Codierung aufweist, die mit einer die Trennebene zwischen Schließzylindergehäuse und Zylinderkern übergreifenden Sperreinrichtung zusammenwirkt, wobei bei passendem Schlüssel die Trennebene zur Drehung des Zylinderkernes und damit die Ausführung eines Schließvorganges freigegeben wird, wobei in einer zum Zylinderkern hin offenen Ausnehmung des Schließzylindergehäuses mindestens ein federbelasteter Pin gehalten ist, dessen einer Teil durch die Feder über die Trennebene in eine Ausnehmung im Zylinderkern drückbar ist, wobei im Zylinderkern ein mit dem Pin zusammenwirkendes, in Richtung auf den Schlüsselkanal bewegbares, schieberartiges Sperrelement angeordnet ist, das dem in den Schlüsselkanal eingeführten Schlüssel zugewandte Abfrageelemente aufweist, die mit einer Codierung an der Schlüsselflachseite zusammenwirken, wobei das schieberartige Sperrelement mehrteilig ausgebildet ist und aus mindestens einem inneren Schieber und einem äußeren Schieber besteht, wobei der innere Schieber die Höhen der Codierung und der äußere Schieber die Tiefen der Codierung am Schlüssel abtastet und bei passender Codierung die beiden Schieber derart ineinander positioniert sind, dass die vom Schlüssel abgewandten Flächen der beiden Schieber an der Trennebene Schließzylindergehäuse/Zylinderkern anliegen und den Pin in die Ausnehmung im Schließzylindergehäuse soweit zurück drücken, wobei der Zylinderkern mit dem Schlüssel drehbar ist, während bei nicht passendem Schlüssel die Schieber die Ausnehmung im Zylinderkern soweit freigeben, dass der Pin in diese eintaucht und damit eine Drehung des Zylinderkerns nur bis zum Anschlag des Pin an die Kanten der Ausnehmung zulässt, aber eine vollständige Drehung des Zylinderkerns verhindert, dadurch gekennzeichnet, dass die Abfrageelemente (6) Kugeln sind, die aus einem magnetischen Material bestehen und magnetisch an den Schiebern in Position gehalten werden. Ausgestaltungen ergeben sich aus den Merkmalen der Unteransprüche.

Die Erfindung soll nachfolgend mit Bezug auf die Zeichnungen erläutert werden.

Dabei zeigt:
- Fig. 1: schematisch einen Schlüssel mit seitlicher Codierung
- Fig. 2: eine abgewandelte Ausführung
- Fig. 3: schematisch einen Schlüssel im Zylinderkern
- Fig. 3a: einen Schnitt gemäß A-A in Figur 3
- Fig. 3b: und 4 Explosionsdarstellungen

In der Figur 1 und 2 ist jeweils ein Schlüssel dargestellt, mit dem Schlüssel 1 und einer Codierung 2 und 3 auf seiner Seitenfläche, also dem Schaft. Die Codierung ist in Form einer Abfragematrix dargestellt. Alle Merkmale werden abgefragt. Die Abfragetiefe ist zweistufig. Tiefen sind mit 2 und Höhen mit 3 gekennzeichnet.

Figur 3 zeigt den in den Schlüsselkanal eines Zylinderkernes, der drehbar in einem Schließzylindergehäuse 10 gelagert ist, eingeführten Schlüssel 1.

In der Schnittdarstellung ist der Zylinderkern mit 9 bezeichnet.

In einer Ausnehmung des Schließzylindergehäuses befindet sich der Pin 11, der - wie dies die Figur 3b im Detail zeigt - dreiteilig ausgebildet ist und aus einer zwischen dem inneren und dem äußeren Teil befindlichen Feder besteht, die beide Teile teleskopartig auseinander drückt. Es ist auch möglich, dass mehrere Ausnehmungen und entsprechend mehrere Pins vorgesehen sein können.

In den Figuren ist der geteilte Schieber zu erkennen, der zum Abfragen der Codierung auf dem Schlüssel dient, und zwar für zwei Abfragetiefen. Die "Tiefen" werden vom äußeren Schieber 4 abgefragt. Stimmt eine Tiefe nicht, so blockiert der Schieber in der Labyrinth - Gehäusenut 8. Die "Höhen" werden vom inneren Schieber 5 abgefragt, der im breiteren Schieber 4 und im Zylinderkern 9 läuft. Dieser Schieber gibt den Pin 11 im Schließzylindergehäuse frei, sobald mindestens eine Höhe richtig ist. Bei zwei Pins würde sich die Zahl der Mindesthöhen schon verdoppeln.

Die beiden Schieber sind aus einem magnetischen Werkstoff, sodass die Stahl -Abfragekugeln 6 durch einen im Schieber befindlichen Magneten 7 immer am Schieber haften.

Die Martix-Abfrage sollte so ausgeführt werden, dass die Codierung je nach Auftrag gefertigt wird. Im äußeren Schieber können die kreuzförmigen Kugel - Blockierungen einfach ausgestanzt werden; die Nippel des inneren Schiebers können weggebohrt weggefräst werden; d.h. es sind nur zwei Formwerkzeuge für die Schieber nötig.

Wenn kein Schlüssel im Schließzylinder steckt, dann werden beide Schieber durch den gefederten Pin in Richtung Kernmitte gedrückt. Die "Tiefenabfrage" des äußeren Schiebers hat jetzt keine blockierende Funktion in der Labyrinth - Gehäusenut 8. Dafür blockiert der Pin die Kerndrehung an den Kanten 12 und 13 der Ausnehmung im Zylinderkern. Diese Funktion ist dann ebenso, wenn an den Stellen der "Höhenabfrage" im Schlüssel zu tiefe Ausnehmungen sind.

## Patentansprüche

1. Schloss-Schlüssel-System, bei dem in einem Schließzylindergehäuse (10) ein Zylinderkern (9) drehbar gelagert ist, in dessen Schlüsselkanal ein Flachschlüssel (1) einführbar ist, dessen in Form von Kerben ausgebildete Codierung an der Schlüsselbrust mit Zuhaltungsstiften abgetastet wird und der an seinen Seitenflächen eine Profilierung und/oder zusätzliche Codierung aufweist, die mit einer die Trennebene zwischen Schließzylindergehäuse (10) und Zylinderkern (9) übergreifenden Sperreinrichtung zusammenwirkt, wobei bei passendem Schlüssel die Trennebene zur Drehung des Zylinderkernes und damit die Ausführung eines Schließvorganges freigegeben wird,
wobei in einer zum Zylinderkern (9) hin offenen Ausnehmung des Schließzylindergehäuses (10) mindestens ein federbelasteter Pin (11) gehalten ist, dessen einer Teil durch die Feder über die Trennebene in eine Ausnehmung im Zylinderkern drückbar ist,
wobei im Zylinderkern (9) ein mit dem Pin (11) zusammenwirkendes, in Richtung auf den Schlüsselkanal bewegbares, schieberartiges Sperrelement (4,5) angeordnet ist, das dem in den Schlüsselkanal eingeführten Schlüssel zugewandte Abfrageelemente (6) aufweist, die mit einer Codierung an der Schlüsselflachseite zusammenwirken,
das schieberartige Sperrelement mehrteilig ausgebildet ist und aus mindestens einem inneren Schieber (5) und einem äußeren Schieber (4) besteht, wobei der innere Schieber (5) die Höhen der Codierung und der äußere Schieber (4) die Tiefen der Codierung am Schlüssel abtastet und bei passender Codierung die beiden Schieber (4,5) derart ineinander positioniert sind, dass die vom Schlüssel abgewandten Flächen der beiden Schieber an der Trennebene Schließzylindergehäuse/Zylinderkern anliegen und den Pin (11) in die Ausnehmung im Schließzylindergehäuse soweit zurück drücken, dass der Zylinderkern (9) mit dem Schlüssel drehbar ist, während bei nicht passendem Schlüssel die Schieber (4,5) die Ausnehmung im Zylinderkern soweit freigeben, dass der Pin (11) in diese eintaucht und damit eine Drehung des Zylinderkerns nur bis zum Anschlag des Pin (11) an die Kanten (12,13) der Ausnehmung zulässt, aber eine vollständige Drehung des Zylinderkerns (9) verhindert, **dadurch gekennzeichnet, dass** die Abfrageelemente (6) Kugeln sind, die aus einem magnetischen Material bestehen und magnetisch an den Schiebern in Position gehalten werden.

2. Schloss-Schlüssel-System nach Anspruch 1,
**dadurch gekennzeichnet,**
**dass** beide Schieber (4,5) eine Mehrzahl von Abfrageelementen (6) aufweisen, die matrixartig angeordnet sind.

3. Schloss- Schlüssel-System nach einem der vorstehenden Ansprüche,
**dadurch gekennzeichnet,**
**dass** der innere Schieber (5) zwischen seinen Abfrageelementen Durchbrüche aufweist, durch die die Abfrageelemente des äußeren Schiebers (4) in Richtung auf den Schlüsselkanal geschoben werden.

4. Schloss-Schlüssel-System nach einem der vorstehenden Ansprüche,
**dadurch gekennzeichnet,**
**dass** die Codierung auf der Seitenfläche des Schlüssels aus einer Matrixanordnung von Senkungen (2,3) besteht.

5. Schloss-Schlüssel-System nach Anspruch 4,
**dadurch gekennzeichnet,**
**dass** die Senkungen (2,3) unterschiedliche Tiefen aufweisen.

6. Schloss-Schlüssel-System nach einem der vorstehenden Ansprüche,
**dadurch gekennzeichnet,**
**dass** die Codierung auf der Seitenfläche des Schlüssels aus kanalartigen, sich längs der Seitenfläche erstreckenden, die Senkungen (2,3) verbindenden, Ausfräsungen besteht.

7. Schloss-Schlüssel-System nach Anspruch 6,
**dadurch gekennzeichnet,**
**dass** Ausfräsungen unterschiedlich tief sind.

8. Schloss-Schlüssel-System nach einem der vorstehenden Ansprüche,
**dadurch gekennzeichnet,**
**dass** der die Tiefen erfassende äußere Schieber (4) bei zu geringer Tiefe der Codierung in eine Labyrinth - Gehäusenut (8) eintritt und der innere Schieber (5) bei zu geringer Höhe der von ihm abgetasteten Codierung in den Kern zurücktritt, so dass der Pin (11) an den Kanten (12,13) der Ausnehmung im Zylinderkern anschlägt.

## Claims

1. Lock-and-key system, in which there is rotatably mounted in a lock cylinder housing (10) a cylinder core (9), into the key channel of which a flat key (1) can be inserted, the coding on the key front of which, configured in the form of notches, is sensed by tumbler pins, which key has on its side surfaces a profiling and/or additional coding which cooperates with a blocking device that spans the separating plane between the lock cylinder housing (10) and the cylinder core (9), wherein, in the event that the key fits, the separating plane is released for rotating the cylinder core and thus performing a locking operation, wherein at least one spring-loaded pin (11) is held in a recess of the lock cylinder housing (10) that is open towards the cylinder core (9), one part of which pin can be pressed by the spring across the separating plane into a recess in the cylinder core, wherein a slide-type blocking element (4, 5) which cooperates with the pin (11) and which is movable in the direction of the key channel is arranged in the cylinder core (9), which blocking element has querying elements (6) which face towards the key inserted into the key channel and cooperate with a coding on the flat side of the key, the slide-type blocking element is formed of multiple parts and consists of at least one inner slide (5) and one outer slide (4), wherein the inner slide (5) senses the heights of the coding and the outer slide (4) senses the depths of the coding on the key and, in the event that the coding is suitable, the two slides (4, 5) are positioned one inside the other in such a way that the surfaces of the two slides facing away from the key bear against the separating plane between lock cylinder housing/cylinder core and press the pin (11) so far back into the recess in the lock cylinder housing that the cylinder core (9) can be rotated by the key, whereas, in the event that the key does not fit, the slides (4, 5) expose the recess in the cylinder core to such an extent that the pin (11) dips into the latter and thus permits a rotation of the cylinder core only as far as the point at which the pin (11) butts against the edges (12, 13) of the recess, but prevents a full rotation of the cylinder core (9), **characterized in that** the querying elements (6) are balls which are made of a magnetic material and are magnetically held in position on the slides.

2. Lock-and-key system according to claim 1, **characterized in that** both slides (4, 5) have a plurality of querying elements (6) which are arranged in the form of a matrix.

3. Lock-and-key system according to any of the preceding claims, **characterized in that** the inner slide (5) has, between its querying elements, openings through which the querying elements of the outer slide (4) can be pushed in the direction of the key channel.

4. Lock-and-key system according to any of the preceding claims, **characterized in that** the coding on the side surface of the key consists of a matrix arrangement of depressions (2, 3).

5. Lock-and-key system according to claim 4, **characterized in that** the depressions (2, 3) have different depths.

6. Lock-and-key system according to any of the preceding claims, **characterized in that** the coding on the side surface of the key consists of channel-like milled grooves which extend along the side surface and connect the depressions (2, 3).

7. Lock-and-key system according to claim 6, **characterized in that** the milled grooves are of different depth.

8. Lock-and-key system according to any of the preceding claims, **characterized in that** the outer slide (4) which senses the depths enters a labyrinth housing groove (8) in the event that the depth of the coding is too small, and the inner slide (5) moves back into the core in the event that the height of the coding it senses is too smell, so that the pin (11) butts against the edges (12, 13) of the recess in the cylinder core.

## Revendications

1. Système serrure-clé, dans lequel un noyau cylindrique (9) est monté en rotation dans un boîtier cylindrique de fermeture (10), une clé plate (1) étant susceptible d'être introduite dans le canal à clé du noyau, dont le codage, réalisé sous la forme d'encoches, sur le panneton est palpé par des goupilles, et laquelle comporte sur ses faces latérales un profilage et/ou un codage supplémentaire qui coopère avec un dispositif de verrouillage qui coiffe le plan de séparation entre le boîtier cylindrique de fermeture (10) et le noyau cylindrique (9), de sorte que pour une clé adaptée le plan de séparation est libéré en vue d'une rotation du noyau cylindrique et ainsi de l'exécution d'une opération de fermeture, et dans un évidement, ouvert vers le noyau cylindrique (9), du boîtier cylindrique de fermeture (10) est retenue au moins une tige (11) chargée par un ressort, dont une partie est susceptible d'être poussée par le ressort au-delà du plan de séparation jusque dans un évidement dans le noyau cylindrique,
dans lequel dans le noyau cylindrique (9) est agencé un élément de verrouillage (4, 5), analogue à un tiroir, qui coopère avec la tige (11) et qui est déplaçable en direction du canal à clé, élément de verrouillage qui comprend des éléments d'interrogation (6) tournés vers la clé introduite dans le canal à clé, qui coopèrent avec un codage du côté plat de la clé,
l'élément de verrouillage analogue à un tiroir est réalisé en plusieurs pièces et est composé d'au moins un tiroir intérieur (5) et d'un tiroir extérieur (4), dans lesquels le tiroir intérieur (5) palpe les sommets du codage et le tiroir extérieur (4) palpe les vallées du codage sur la clé et, pour un codage concordant, les deux tiroirs (4, 5) sont positionnés l'un dans l'autre de telle manière que les surfaces détournées de la clé des deux tiroirs sont appliquées contre le plan de séparation entre le boîtier cylindrique de fermeture et le noyau cylindrique, et repoussent la tige (11) jusque dans l'évidement dans le boîtier cylindrique de fermeture en retour aussi loin que le noyau cylindrique (9) est capable d'être tourné avec la clé, alors que lorsque la clé n'est pas concordante les tiroirs (4, 5) dégagent l'évidement dans le noyau cylindrique aussi loin que la tige (11) plonge dans celui-ci et ne permet ainsi une rotation du noyau cylindrique que jusqu'à la butée de la tige (11) contre les arêtes (12, 13) de l'évidement, mais empêche une rotation complète du noyau cylindrique (9),
**caractérisé en ce que** les éléments d'interrogation (6) sont des billes, qui sont en un matériau magnétique et qui sont retenues en position sur les tiroirs par voie magnétique.

2. Système serrure-clé selon la revendication 1,
**caractérisé en ce que** les deux tiroirs (4, 5) comprennent une pluralité d'éléments d'interrogation (6), qui sont agencés à la manière d'une matrice.

3. Système serrure-clé selon l'une des revendications précédentes,
**caractérisé en ce que** le tiroir intérieur (5) comporte, entre ses éléments d'interrogation, des traversées à travers lesquelles les éléments d'interrogation du tiroir extérieur (4) sont déplacés en direction du canal à clé.

4. Système serrure-clé selon l'une des revendications précédentes,
**caractérisé en ce que** le codage sur la surface latérale de la clé est constitué d'un agencement de creux (2, 3) suivant une matrice.

5. Système serrure-clé selon la revendication 4,
**caractérisé en ce que** les creux (2, 3) ont des profondeurs différentes.

6. Système serrure-clé selon l'une des revendications précédentes,
**caractérisé en ce que** le codage sur la face latérale de la clé est constitué de fraisages analogues à des canaux, qui s'étendent le long de la face latérale et qui relient les creux (2, 3).

7. Système serrure-clé selon la revendication 6,
**caractérisé en ce que** les fraisages ont des profondeurs différentes.

8. Système serrure-clé selon l'une des revendications précédentes, **caractérisé en ce que** le tiroir extérieur (4) qui palpe les vallées pénètre jusqu'à une faible profondeur du codage dans une rainure du boîtier (8) en forme de labyrinthe et le tiroir intérieur (5), lorsque la hauteur du codage palpé par lui-même est trop faible, est rétracté jusque dans le noyau, de sorte que la tige (11) vient buter contre les arêtes (12, 13) de l'évidement dans le noyau cylindrique.
